# FASCICULE DE BREVET EUROPEEN

(11) **EP 3 297 777 B1**
(45) Date de publication et mention de la délivrance du brevet: **24.11.2021**
(21) Numéro de dépôt: 16729309.1
(22) Date de dépôt: 13.04.2016
(51) Int. Cl.: B21D 19/08, B21D 22/26

(54) **MISE A FORME D'EMBOUTI SEMI-OUVERT**
FORMEN VON HALBOFFENEN METALLSTANZTEILEN
SHAPING OF HALF-OPEN METAL STAMPED PART

(30) Priorité: 18.05.2015 FR 1554433
(43) Date de publication de la demande: 28.03.2018
(73) Titulaire: PSA Automobiles SA, 78300 Poissy (FR)
(72) Inventeur: VALLON, Ludovic, 70400 Hericourt (FR); BRUN, Jean Luc, 25230 Seloncourt (FR); PREVOST, François, 25750 Desandans (FR)
(74) Mandataire: Fernandez, Francis Lionel
(86) Numéro de dépôt international: PCT/FR2016/050857
(87) Numéro de publication internationale: WO 2016/185105

(56) Documents cités:
- EP-A2- 2 208 551
- FR-A1- 3 010 921
- FR-A1- 3 012 055

## Description

L'invention a trait au domaine de l'emboutissage, plus précisément de la mise à forme d'une pièce, notamment de carrosserie ou de structure de véhicule, par emboutissage d'un flan de tôle.

Lors de l'emboutissage d'un flan de tôle, un outillage comprenant une matrice, un poinçon et des serre-flan, est habituellement utilisé. Les serre-flan sont montés latéralement au poinçon et coulissant contre des efforts élastiques produits par des ressorts. La matrice, en position inférieure, comprend des portions latérales coopérant avec les serre-flan en vue de serrer les bords du flan de tôle posé sur la matrice. Ce serrage a lieu lors du mouvement de descente du poinçon vers la matrice, dès que les serre-flan contactent les bords du flan de tôle, les pressant contre les portions latérales de la matrice, contre les efforts élastiques des ressorts. Lorsque le poinçon contacte la portion centrale du flan de tôle, celle-ci se voit déformée vers la matrice. La tôle subit alors des déformations de gauchissement générant des efforts de traction pouvant provoquer le glissement de la tôle le long des serre-flan. Les serre-flan ont pour objectif de retenir le flan de tôle et, partant, de générer des déformations en allongement de la tôle afin d'éviter la formation d'ondulations. En effet, en fonction de la forme donnée à l'embouti, l'avalement de tôle lors de la mise à forme peut provoquer des efforts de compression par excès de matière, pouvant provoquer des ondulations. C'est notamment le cas lorsque l'embouti présente une forme généralement conique.

Le document FR 3 012 055 décrit un outillage et un procédé d'emboutissage de ce type.

En fonction de la forme de l'embouti, la retenue du flan de tôle par les serre-flan peut parfois conduire à des déformations en extension excessives conduisant à des épaisseurs trop réduites, voire à des ruptures.

Une fois le flan de tôle mis à forme par l'emboutissage décrit ci-avant, les bords de l'embouti ayant été retenus par les serre-flan doivent être découpés. Cette opération est communément appelée opération de détourage. Elle implique par conséquent, outre une opération supplémentaire, une perte de matière non négligeable.

Afin de limiter les problèmes de rupture et/ou de perte de matière, on peut être amené à ne pas prévoir de flan de tôle sur un ou plusieurs côtés de l'embouti. Il s'agit d'emboutis ouverts sur un ou plusieurs côtés. Il n'y a donc pas de serrage et pas de retenue de la tôle lors de l'emboutissage. La pièce ainsi réalisée, même si des problèmes de ruptures ou d'épaisseur réduite et de perte de matière sont résolus, se voit moins tendue lors de son emboutissage et est par conséquent susceptible de présenter des défauts d'ondulations.

L'invention selon les revendications indépendantes 1 et 5 a pour objectif de pallier au moins un des inconvénients de l'état de la technique, en l'occurrence de l'état de la technique susmentionné. Plus particulièrement, l'invention a pour objectif de proposer une solution pour la mise à forme d'embouti ouverts.

L'invention a pour objet un procédé de mise à forme d'une pièce par emboutissage d'un flan de tôle, comprenant les étapes suivantes:(a) mise en place du flan de tôle sur un outillage de mise à forme par emboutissage comprenant une matrice et un poinçon apte à coopérer par engagement avec la matrice; (b) rapprochement mutuel de la matrice et du poinçon suivant une direction de travail, en vue de former la pièce; à l'étape (a), le flan de tôle comprenant au moins une patte à au moins un bord, et à l'étape (b), la ou chacune des pattes étant pliée entre la matrice et le poinçon et assure une retenue du flan de tôle, le flan de tôle étant généralement allongé suivant une direction longitudinale, le ou chacun des bords comprenant la ou les pattes étant à une extrémité, suivant ladite direction, du flan de tôle, l'outillage comprenant au moins un serre-flan disposé latéralement à l'un du poinçon et de la matrice et apte à serrer le flan de tôle avec l'autre du poinçon et de la matrice, le ou les serre-flan étant monté(s) coulissant(s) contre un effort élastique, à l'étape (b), le ou au moins un des serre-flan serrant les bords longitudinaux du flan de tôle allongé, caractérisé en ce qu'à l'étape (b), le ou au moins un des serre-flan serre la ou les pattes avant qu'elle(s) soi(en)t pliée(s) entre la matrice et le poinçon.

Selon un mode avantageux de l'invention, le ou chacun des bords comprenant la ou les pattes forme un bord final de la pièce.

Avantageusement, la ou les pattes quittent le ou les serre-flan avant la fin de l'étape (b). L'objectif est que le ou les pattes soient de taille minimale. Il est donc utile que le ou les serre-flan interagissent avec la ou les pattes uniquement au début de l'étape (b). Par exemple, la ou les pattes peuvent quitter le ou les serre-flan au plus tard à la mi-course de mise à forme du flan de tôle par la matrice et le poinçon à l'étape (b).

Selon un mode avantageux de l'invention, à la fin de l'étape (b), la ou les pattes sont pliées suivant la direction de travail de la matrice et du poinçon.

Selon un mode avantageux de l'invention, à la fin de l'étape (b), la ou chacun des pattes comprend une portion coudée formant un rayon de courbure compris entre 1 et 10mm, préférentiellement entre 2 et 8mm.

L'invention a également pour objet un outillage pour la mise à forme d'une pièce par emboutissage d'un flan de tôle selon le procédé de l'invention, l'outillage comprenant :
- une matrice; - un poinçon apte à coopérer avec la matrice par engagement dans ladite matrice; le poinçon comportant une arête sur un de ces bords s'engageant dans la matrice de sorte à plier la ou les pattes entre la matrice et le poinçon et former la partie coudée de la patte, l'outillage comprenant en outre au moins un serre-flan disposé latéralement au poinçon et apte à serrer le flan de tôle avec au moins une portion latérale la matrice, le ou les serre-flan étant montés coulissants le long de la périphérie du poinçon contre un effort élastique, caractérisé en ce que le rayon de courbure de l'arête du poinçon formant la portion coudée de la patte est compris entre 1 et 10mm, avantageusement entre 2 et 8mm, afin d'assurer une retenue du flan de tôle lors de la mise en forme de la pièce.

Les mesures de l'invention sont intéressantes en ce qu'elles permettent de réaliser des pièces embouties en économisant de la matière tout en maîtrisant la mise à forme par une retenue adéquate de la tôle durant ladite mise à forme.

D'autres caractéristiques et avantages de la présente invention seront mieux compris à l'aide de la description et des dessins parmi lesquels :
- La figure 1 illustre un flan de tôle destiné à être embouti par un procédé conforme à l'invention ;
- La figure 2 illustre le principe de l'outillage et du procédé de mise à forme selon l'invention ;
- La figure 3 est une vue schématique en coupe de l'outillage et du flan de tôle selon une première étape du procédé selon l'invention ;
- La figure 4 correspond à la figure 3 à une étape ultérieure du procédé selon l'invention ;
- La figure 5 correspond aux figures 3 et 4 à une étape ultérieure à celle de la figure 4 ;
- La figure 6 correspond aux figures 3 à 5, à une étape finale du procédé selon l'invention ;
- La figure 7 illustre en perspective la forme de la pièce formée successivement aux étapes des figures 3 à 6.

La figure 1 est une vue en plan d'un flan de tôle 2 destiné à être mise à forme par emboutissage avec un outillage et selon un procédé conformes à l'invention. Le flan de tôle 2 comprend une portion centrale 2¹ avec plusieurs bords ou côtés. Il comprend également une patte 2² sur un de ses bords. Par patte, on entend une portion de tôle, intégralement formée avec la portion centrale, faisant saillie d'un bord de la portion centrale. Il s'agit ainsi d'une portion en saillie, préférentiellement généralement plane avec la portion centrale. Compte tenu que la portion est en saillie, elle présente une largeur inférieure à celle du bord dont elle est issue.

Avantageusement, le flan de tôle 2 s'étend suivant une direction longitudinale, et la patte 2² est située sur un bord ou côté correspondant à une extrémité dudit flan suivant son axe longitudinal.

Pour des raisons de simplicité et de clarté d'exposé, une seule patte est illustrée et va être décrite plus en détail, étant toutefois entendu qu'il est envisageable de prévoir plusieurs pattes, sur un même bord ou sur des bords différents.

La figure 2 illustre le principe de l'outillage d'emboutissage conforme à l'invention et utilisé pour réaliser le procédé d'emboutissage conforme à l'invention. L'outillage comprend une matrice 4, un poinçon 8 et un ou plusieurs serre-flan 6. Ce dernier ou ces derniers sont montés coulissants le long de la périphérie du poinçon 8, contre des efforts élastiques générés par des ressorts non représentés.

L'outillage et le procédé vont être décrits en détail en relation avec les figures 3 à 6 illustrant les étapes successives d'emboutissage de la pièce.

A la figure 3, on peut observer le profil de la matrice 4 dont les portions d'extrémités 4¹ et 4² entrent en contact avec le flan de tôle 2. Plus précisément, le flan de tôle 2, éventuellement préformé, est déposé sur les serre-flan 6 alors que l'outillage est en position ouverte. Les serre-flan 6 sont en position haute, c'est-à-dire plus supérieure à celle du poinçon, et le flan de tôle peut être déposé sur les serre-flan 6. La figure 3 illustre la situation où la matrice 4 a entamé son mouvement de descente vers le poinçon 8 et où ses portions d'extrémités 4¹ et 4² sont en contact avec le flan de tôle 2. La portion agrandie de la figure 3 montre que la patte 2² du flan de tôle 2 est serrée entre la portion 4¹ de la matrice 4 et le serre-flan 6.

La figure 4 illustre le procédé de mise à forme de la figure 3 à une étape ultérieure, où la matrice 4 s'est davantage rapprochée du poinçon 8 à un point où la face de contact de la portion 4¹ de la matrice est alignée avec la face de contact en vis-à-vis du poinçon 8, à l'épaisseur de la tôle près. Le serre-flan 6 a par conséquent entamé sa descente contre les efforts élastiques de ses ressorts.

La figure 5 illustre une étape du procédé des figure 3 et 4, à une étape ultérieure à celle de la figure 4, à savoir que le mouvement de descente de la matrice 4 a pour effet de plier la patte 2² vers le bas, dans l'espace prévu entre les faces du poinçon et de la matrice qui sont en vis-à-vis (visibles à la zone agrandie de la figure 3). La patte 2² ainsi pliée forme alors un frein pour ravalement du flan de tôle pour le reste du processus de mise à forme. En effet, la patte 2² forme une portion coudée dont le glissement le long de l'arête correspondante du poinçon génère un effort de retenue, à la manière du serre-flan. Il est toutefois entendu qu'au stade de la figure 5, en fonction de la longueur de la patte 2², le serre-flan 6 n'a plus ou presque plus d'emprise sur ladite patte.

Le rayon de courbure R de l'arête du poinçon 8 formant la portion coudée de la patte 2² est compris entre 1 et 10mm, avantageusement entre 2 et 8mm. De telles valeurs procurent un effort résistant intéressant en ce qu'il est suffisant sans pour autant bloquer le glissement de la patte.

La figure 6 illustre un stade final ou quasi-final du procédé de mise à forme des figures 3 à 5. La patte 2² s'est déformée par glissement le long de la surface de contact du poinçon suite aux efforts de traction générés par la déformation de la portion centrale 2¹ engendrée par le rapprochement de la matrice 4 et du poinçon 8.

Il est à noter que bien que cela ne soit pas représenté aux figures 3 à 6, les bords longitudinaux du flan de tôle sont sujets à serrage par le ou les serre-flan.

La figure 7 illustre en perspective la forme que prend progressivement le flan de tôle 2 essentiellement aux quatre stades du procédé de mise à forme illustrés aux figures 3 à 6, respectivement. La représentation en position supérieure correspond au stade de la figure 3 et la représentation en position inférieur correspond à la pièce 10 après emboutissage. On peut constater que la pièce 10, en l'occurrence, est une pièce de longeron. Cette pièce est généralement allongée. On peut observer que l'extrémité gauche de la pièce, suivant sa direction longitudinale, est ouverte, à savoir que le bord correspondant 10¹ du flan de tôle ainsi formé ne doit pas subir d'étape de découpage (détourage). On peut également observer que l'extrémité de droite de la pièce, toujours suivant sa direction longitudinale, est semi-ouverte, à savoir qu'elle présente un bord 10² partiellement final. La patte 2² est présente sur ce bord 10² mais occupe une place réduite et ne doit pas nécessairement être découpée. Elle peut être dimensionnée pour ne pas gêner l'assemblage de la pièce lors de son montage. Les bords longitudinaux 10³ et 10⁴ quant à eux comprennent des portions destinées à être découpées. En effet, ces portions ont servi à retenir la tôle transversalement à sa direction principale lors de sa mise à forme, ce qui a permis d'assurer une mise à forme satisfaisante. La déformation appliquée à la tôle dans cette direction est en effet important en comparaison avec les déformations dans la direction longitudinale.

## Revendications

1. Procédé de mise à forme d'une pièce (10) par emboutissage d'un flan de tôle (2), comprenant les étapes suivantes :
(a) mise en place du flan de tôle (2) sur un outillage de mise à forme par emboutissage comprenant une matrice (4) et un poinçon (8) apte à coopérer par engagement avec la matrice (4) ;
(b) rapprochement mutuel de la matrice (4) et du poinçon (8) suivant une direction de travail, en vue de former la pièce (10) ;
à l'étape (a), le flan de tôle (2) comprenant au moins une patte (2²) à au moins un bord, et à l'étape (b), la ou chacune des pattes (2²) étant pliée entre la matrice (4) et le poinçon (8) et assure une retenue du flan de tôle, le flan de tôle (2) étant généralement allongé suivant une direction longitudinale, le ou chacun des bords comprenant la ou les pattes étant à une extrémité, suivant ladite direction, du flan de tôle (2), l'outillage comprenant au moins un serre-flan (6) disposé latéralement à l'un du poinçon (8) et de la matrice (4) et apte à serrer le flan de tôle (2) avec l'autre du poinçon (8) et de la matrice (4), le ou les serre-flan (6) étant monté(s) coulissant(s) contre un effort élastique, à l'étape (b), le ou au moins un des serre-flan (6) serrant les bords longitudinaux du flan de tôle allongé (2), **caractérisé en ce qu'**à l'étape (b), le ou au moins un des serre-flan (6) serre la ou les pattes (22) avant qu'elle(s) soi(en)t pliée(s) entre la matrice (4) et le poinçon (8).

2. Procédé selon la revendication 1, **caractérisé en ce que** le ou chacun des bords comprenant la ou les pattes forme un bord final (10²) de la pièce (10).

3. Procédé selon l'une des revendications 1 et 2, **caractérisé en ce qu'**à la fin de l'étape (b), la ou les pattes (2²) sont pliées suivant la direction de travail de la matrice (4) et du poinçon (8).

4. Procédé selon l'une des revendications 1 à 3, **caractérisé en ce qu'**à la fin de l'étape (b), la ou chacun des pattes (2²) comprend une portion coudée formant un rayon de courbure R compris entre 1 et 10mm, préférentiellement entre 2 et 8mm.

5. Outillage pour la mise à forme d'une pièce (10) par emboutissage d'un flan de tôle (2) selon le procédé de l'une des revendications 1 à 4, l'outillage comprenant :
- une matrice (4) ;
- un poinçon (8) apte à coopérer avec la matrice (4) par engagement dans ladite matrice (4) ;
le poinçon (8) comportant une arête sur un de ces bords s'engageant dans la matrice (4) de sorte à plier la ou les pattes (2²) entre la matrice (4) et le poinçon (8) et former la partie coudée de la patte (2²),
l'outillage comprenant en outre au moins un serre-flan (6) disposé latéralement au poinçon (8) et apte à serrer le flan de tôle (2) avec au moins une portion latérale (4¹) la matrice (4), le ou les serre-flan (6) étant montés coulissants le long de la périphérie du poinçon contre un effort élastique, **caractérisé en ce que** le rayon de courbure (R) de l'arête du poinçon (8) formant la portion coudée de la patte (2²) est compris entre 1 et 10mm, avantageusement entre 2 et 8mm, afin d'assurer une retenue du flan de tôle (2) lors de la mise en forme de la pièce (10).

## Patentansprüche

1. Verfahren zum Formen eines Werkstücks (10) durch Tiefziehen eines Blechzuschnitts (2), mit den folgenden Schritten:
a) Aufbringen des Blechzuschnitts (2) auf ein Tiefziehwerkzeug mit einer Matrize (4) und einem Stempel (8), der durch Eingriff mit der Matrize (4) zusammenwirken kann;
b) Annäherung der Matrize (4) und des Stempels (8) in einer Arbeitsrichtung zur Bildung des Werkstücks (10);
in Schritt (a), wobei der Blechzuschnitt (2) mindestens eine Lasche (22) an mindestens einer Kante umfasst, und in Schritt (b), wobei die oder jede Lasche (22) zwischen der Matrize (4) und dem Stempel (8) gebogen ist und den Blechzuschnitt zurückhält, wobei der Blechzuschnitt (2) im Allgemeinen in einer Längsrichtung länglich ist, wobei die oder jede Kante, die die Lasche oder Laschen umfasst, an einem Ende des Blechzuschnitts (2) in der genannten Richtung liegt, wobei das Werkzeug mindestens einen seitlich zu diesem angeordneten Niederhalter (6) umfasst Stempel (8) und Matrize (4), der dazu geeignet ist, den Blechzuschnitt (2) mit dem anderen Stempel (8) und Matrize (4) zu verspannen, wobei der oder die Niederhalter (6) in Schritt (b) gegen eine elastische Kraft verschiebbar gelagert sind, wobei der oder mindestens einer der Niederhalter (6) die Längsränder des länglichen Blechzuschnitts (2) verspannt, **dadurch gekennzeichnet, dass** in Schritt (b) der oder mindestens einer der Niederhalter (6) die vordere(n) Lasche(n) (22) verspannt sie ist/sind zwischen der Matrize (4) und dem Stempel (8) gefaltet.

2. Verfahren nach Anspruch 1, **dadurch gekennzeichnet, dass** der oder jeder der die Lasche(n) aufweisenden Ränder einen Endrand (102) des Werkstücks (10) bildet.

3. Verfahren nach einem der Ansprüche 1 und 2, **dadurch gekennzeichnet, dass** am Ende des Schrittes (b) die Lasche(n) (22) in Arbeitsrichtung der Matrize (4) und des Stempels (8) gebogen werden.

4. Verfahren nach einem der Ansprüche 1 bis 3, **dadurch gekennzeichnet, dass** am Ende des Schrittes (b) die oder jede der Laschen (22) einen gebogenen Abschnitt umfasst, der einen Krümmungsradius R zwischen 1 und 10 mm, vorzugsweise zwischen 2 und 8 mm, bildet.

5. Werkzeug zum Formen eines Werkstücks (10) durch Tiefziehen eines Blechzuschnitts (2) nach dem Verfahren eines der Ansprüche 1 bis 4, wobei das Werkzeug umfasst:
- eine Matrix (4);
- einen Stempel (8), der mit der Matrize (4) durch Eingriff in die Matrize (4) zusammenwirken kann;
der Stempel (8) mit einer Kante an einem dieser Ränder, die in die Matrize (4) eingreift, um die Lasche(n) (22) zwischen der Matrize (4) und dem Stempel (8) zu biegen und den abgewinkelten Teil der Lasche (22) zu bilden;
Werkzeug, das ferner mindestens einen Niederhalter (6) umfasst, der seitlich des Stempels (8) angeordnet ist und geeignet ist, den Blechzuschnitt (2) mit mindestens einem Seitenabschnitt (41) der Matrize (4) zu klemmen, wobei der Niederhalter (6) oder die Niederhalter (6) entlang des Umfangs des Stempels gegen eine elastische Kraft verschiebbar montiert sind, **dadurch gekennzeichnet, dass** der Krümmungsradius (R) der Kante des Stempels (8), die den abgewinkelten Abschnitt der Lasche (22) bildet, zwischen 1 und 10 mm, vorzugsweise zwischen 2 und 8 mm, beträgt, um eine Halterung des Zuschnitts sicherzustellen Pol (2) beim Formen des Werkstücks (10).

## Claims

1. A method of forming a workpiece (10) by stamping a sheet metal blank (2), comprising the following steps:
(a) placing the sheet metal blank (2) on a stamping forming tool comprising a die (4) and a punch (8) capable of engaging with the die (4);
(b) the die (4) and the punch (8) are brought together in a working direction to form the workpiece (10);
in step (a), the sheet blank (2) comprising at least one tab (22) with at least one edge, and in step (b), the or each of the tabs (22) being bent between the die (4) and the punch (8) and holding the sheet blank, the sheet blank (2) being generally elongated in a longitudinal direction, the or each of the edges comprising the tab or tabs being at one end, in said direction, of the sheet blank (2), the tooling comprising at least one blank clamp (6) disposed laterally at the edge One of the punch (8) and of the die (4) and capable of clamping the sheet blank (2) with the other of the punch (8) and of the die (4), the blank clamp or clamps (6) being slidably mounted against an elastic force, in step (b), the or at least one of the blank clamps (6) clamping the longitudinal edges of the elongated sheet blank (2), **characterized in that** in step (b), the or at least one of the blank clamps (6) clamps the front tab or tabs (22) It is folded between the die (4) and the punch (8).

2. Method according to Claim 1, **characterized in that** the or each of the edges comprising the tab or tabs forms a final edge (102) of the part (10).

3. Method according to one of Claims 1 and 2, **characterized in that** at the end of step (b) the lug or lugs (22) are bent in the working direction of the die (4) and the punch (8).

4. Method according to one of Claims 1 to 3, **characterized in that** at the end of step (b), the or each of the tabs (22) comprises an angled portion forming a radius of curvature R of between 1 and 10 mm, preferably between 2 and 8 mm.

5. Tool for forming a workpiece (10) by stamping a sheet metal blank (2) according to the method of one of claims 1 to 4, the tool comprising:
- a matrix (4);
- a punch (8) adapted to cooperate with the die (4) by engagement in said die (4); the punch (8) having an edge on one of these edges engaging in the die (4) so as to bend the tab or tabs (22) between the die (4) and the punch (8) and form the bent part of the tab (22),
the tool further comprising at least one blank holder (6) arranged laterally to the punch (8) and capable of clamping the sheet metal blank (2) with at least one lateral portion (41) of the die (4), the blank holder(s) (6) being slidably mounted along the periphery of the punch against an elastic force, **characterized in that** the radius of curvature (R) of the edge of the punch (8) forming the bent portion of the tab (22) is between 1 and 10 mm, advantageously between 2 and 8 mm, in order to ensure retention of the blank of sheet metal (2) when shaping the part (10)
